# EUROPÄISCHE PATENTSCHRIFT

(11) **EP 1 203 386 B1**
(45) Veröffentlichungstag und Bekanntmachung des Hinweises auf die Patenterteilung: **02.05.2003**
(21) Anmeldenummer: 00958390.7
(22) Anmeldetag: 08.08.2000
(51) Int. Cl.: H01H 9/54

(54) **ELEKTRISCHE SCHALTUNGSANORDNUNG**
ELECTRIC CIRCUIT
CIRCUIT ELECTRIQUE

(30) Priorität: 10.08.1999 DE 19937682
(43) Veröffentlichungstag der Anmeldung: 08.05.2002
(73) Patentinhaber: Leopold Kostal GmbH & Co. KG, 58769 Lüdenscheid (DE)
(72) Erfinder: VON STAUDT, Hans, Martin, 73225 Weilheim (DE); OSTER, Christoph, 58509 Lüdenscheid (DE)
(86) Internationale Anmeldenummer: EP0007649
(87) Internationale Veröffentlichungsnummer: WO01011643

(56) Entgegenhaltungen:
- DE-A- 19 845 135
- US-A- 4 388 704
- DATABASE WPI Section EI, Week 199805 Derwent Publications Ltd., London, GB; Class V03, AN 1998-048804 XP002153542 -& JP 09 298020 A (YAMATAKE HONEYWELL CO LTD), 18. November 1997 (1997-11-18)

## Beschreibung

Die vorliegende Erfindung geht von einer entsprechend dem Oberbegriff des Hauptanspruches konzipierten elektrischen Schaltungsanordnung aus.

Derartige Schaltungsanordnungen sind dafür vorgesehen, um einen bestimmten Funktionszustand eines zwei verschiedene Funktionszustände aufweisenden elektrischen Systems dauerhaft zu erhalten. Dies ist z. B. dadurch möglich, daß dem System zur Initiierung der beiden Funktionszustände eine Leistungs-Schaltvorrichtung direkt zugeordnet wird, die zur Realisierung eines jeden der beiden Funktionszustände jeweils eine von einer Ausgangsstellung aus zu erreichende, rastend ausgeführte Schaltstellung aufweist.

Im Zuge der Weiterentwicklung sind dann die die volle Leistung übertragenden und somit auch dieselbe unterbrechenden Schaltvorrichtungen durch tastend zu betätigende - nur Steuerströme führende - Schaltvorrichtungen, wie z.B. sogenannte Silikonschaltmatten, ersetzt worden, denen dann beispielsweise bistabile Leistungs-Schaltrelais zugeordnet werden.

Solche Ausführungsformen bedingen aber einen recht erheblichen Aufwand sowohl hinsichtlich Material als auch bzgl. Platzbedarf.

Weiterhin ist es bekannt, neben diesen elektromechanischen Lösungen eine elektronische Speicherung des jeweiligen Funktionszustandes vorzunehmen. Hierzu bedient man sich der schon lange bekannten, für die Speicherung eines digitalen Zustandes bestimmten bistabilen Kippstufe ( Flip/Flop ), die in unterschiedlichen Technologien - wie z.B. CMOS - realisiert werden kann. Allen so aufgebauten elektronischen Funktionsspeicherungen ist die Eigenschaft gemeinsam, daß der gespeicherte Zustand verloren geht, sobald die Versorgungsspannung der Schaltungsanordnung nicht mehr zur Verfügung steht. Das Vorhalten einer Hilfsenergie in Form einer Batterie, eines Akkumulators oder eines hochkapazitiven Kondensators ist wiederum mit erhöhtem Aufwand verbunden und nur bedingt langzeitstabil.

Außerdem ist es z.B. durch die US-PS 4 388 704 bekannt, eine bistabile Kippstufe ( Flip/Flop ) mit einer Einrichtung zu versehen, durch die der aktuelle digitale Zustand der Kippstufe auch bei einer Unterbrechung der Versorgungsspannung erhalten bleibt.
Eine solche Ausführungsform ist aber nicht ohne weiteres für in Kraftfahrzeugen befindliche, über tastend zu betätigende Schaltvorrichtungen zu beeinflussende elektrische Systeme geeignet.

Ferner ist es durch das RELAIS LEXIKON, 2.Auflage, Dr. Alfred Hüthig Verlag, Heidelberg 1985, Seiten 62 und 226-242 bekannt, Schaltbausteine mit integrierten als Steuerstufe anzusehenden Schaltkreisen zu kombinieren, so daß auf einfache Weise eine Vielzahl von Schaltaufgaben im Zusammenhang mit einer Leistungsschaltstufe realisierbar ist.
Dazu gehört auch eine mit einem herkömmlichen Flip/Flop versehene Schaltungsanordnung, die durch impulsförmige Signale beeinflußbar ist, wobei die impulsförmigen Signale natürlich auch von Tastschaltern hervorgerufen sein können.

Des Weiteren sind in dem Buch von Tietze, Schenk u.a., Halbleiter-Schaltungstechnik, Springer Verlag 1999 Seiten 751-752 elektrisch löschbare Festwertspeicher, d.h. sogenannte EEPROM's vom Grundsatz her beschrieben.

Darüber hinaus ist durch die DE 198 45 135 A1 eine mit mehreren zur Auslösung verschiedener Funktionen vorgesehenen Schaltvorrichtungen versehene elektrische Schaltungsanordnung bekannt geworden, wobei in eine dort vorhandene Steuerstufe ein als EEPROM ausgebildeter Speicherbaustein integriert ist, in dem eine Zuordnungstabelle abgelegt ist, die jeder einzelnen Schaltvorrichtung eine von der jeweiligen Schaltvorrichtung und/oder von der Steuerstufe zu beeinflussende Funktion aus einer Anzahl von Funktionen zuordnet.

Schließlich ist durch die JP 09 298020 A eine die Merkmale des Obergriffs des Patentanspruches 1 aufweisende elektrische Schaltungsanordnung bekannt geworden. Dabei ist das vorzugsweise einer Wasseraufbereitungsanlage zugehörige elektrische System von mehreren Steuerstufen zu beeinflussen, wobei jeder Steuerstufe eine ein tastend zu betätigendes Schaltelement aufweisende Schaltvorrichtung zugeordnet ist, deren Schaltzustand von einem in einem Schaltbaustein integrierten, aus EEPROM-Zellen gebildeten Flip/Flop gespeichert ist.
Bei dieser Ausführungsform ist aber jede Steuerstufe mit einem Mikrocomputer versehen und über zwei Signalausgänge sowie eine zweiadrige Datenbusleitung mit dem elektrischen System verbunden, was einen ganz beachtlichen Aufwand darstellt.

Aus den zuvor genannten Veröffentlichungen ist aber auch in der Zusammenschau ihrer Gegebenheiten kein Hinweis darauf zu entnehmen, ein nicht flüchtiges Flip/Flop aus wenigen EEPROM-Zellen zu realisieren und so auszubilden, d.h., in die Steuerstufe derart zu integrieren, daß das zugehörige System allein über einen Signal-Ausgang der Steuerstufe und somit über lediglich eine elektrische Verbindungsleitung zu beeinflussen ist.

Aufgrund dessen liegt der vorliegenden Erfindung die Aufgabe zugrunde, eine für in Kraftfahrzeugen vorhandene elektrische Systeme geeignete elektrische Schaltungsanordnung mit elektronischer Funktionsspeicherung zu schaffen, bei der auch bei einer externen oder internen Störung - wie Stromausfall oder Leitungsunterbrechung - der vorher vorhandene Funktionszustand über einen nahezu beliebig langen Zeitraum erhalten bleibt.

Erfindungsgemäß wird die Aufgabe durch die im kennzeichnenden Teil des Hauptanspruches angegebenen Merkmale gelöst.
Vorteilhaft bei einem derartigen Aufbau einer elektrischen Schaltungsanordnung ist, daß dieselbe mit relativ einfachen Mitteln realisiert werden kann, wobei diese nur einen recht geringen Platzbedarf haben.

Weitere vorteilhafte Ausgestaltungen des erfindungsgemäßen Gegenstandes sind in den Unteransprüchen angegeben und werden anhand eines in der Zeichnung dargestellten Ausführungsbeispieles näher erläutert.
Dabei zeigen:
- Fig. 1:: die erfindungsgemäße Schaltungsanordnung mit vier Steuerstufen;
- Fig. 2:: eine der Steuerstufen der Schaltungsanordnung nach Fig. 1 mit einer zugehörigen Schaltvorrichtung;
- Fig. 3:: den Schaltbaustein einer Steuerstufe.

Wie aus der Zeichnung hervorgeht, sind an einem in einem Kraftfahrzeug vorhandenen, beispielsweise als Fenster- bzw. Schiebedach-Verstelleinrichtung ausgebildeten, an der Versorgungsspannung U des Kraftfahrzeug - Bordnetzes liegenden elektrischen System S vier gleich ausgeführte Steuerstufen ST über eine Anschlußleitung AL mit jeweils ihrem Ausgang A angeschlossen, die ebenfalls mit der Spannungsversorgung verbunden sind. Jeder Steuerstufe ist wiederum eine zwei voneinander getrennte, tastend zu betätigende Schaltelemente SV1, SV2 aufweisende Schaltvorrichtung SV zugeordnet, über die ein funktional zugehöriges, einen Teil des Systems bildendes System - Aggregat zwischen zwei Funktionszuständen umschaltbar - z.B. ein- und ausschaltbar - ist. Natürlich kann anstelle der beiden Schaltelemente dem Grundsatz nach auch nur ein Schaltelement eingesetzt werden, wobei dann durch wiederholte Betätigungen desselben die Umschaltung zwischen den zwei Funktionszuständen realisierbar ist. Um einen solchen einmal eingenommenen Funktionszustand dauerhaft zu gewährleisten, ist die Steuerstufe mit einem Schaltbaustein SB versehen, der aus einem durch Anwendung der EEPROM - Technik zu einem nicht flüchtigen Gebilde avancierten und zwar insbesondere aus drei EEPROM-Zellen gebildeten Flip/Flop F/F besteht.

Dieser bistabile elektronische Schaltbaustein ist in bewährter Prozeßtechnik mit einem SO-8-Gehäuse versehen, von dem der Eingang Vdd über einen Begrenzungswiderstand BW derart an der Versorgungsspannung U liegt, daß im Überspannungsfall die umgesetzte Verlustleistung begrenzt werden kann. Diese Arbeitsspannung wird über interne Schaltmittel SM auf den internen Versorgungseingang Vc geführt, an dem ein zur kurzfristigen Stabilisierung der Arbeitsspannung vorgesehener Stützkondensator C1 einerseits angeschlossen ist, der andererseits sowohl mit dem Masseanschluß GND als auch direkt mit Masse verbunden ist. Der Ausgang OUT des Schaltbausteins ist dann auf den Anschluß A der Steuerstufe ST geführt. Die beiden Anschlüsse L1, L0, die allgemein als SET, RESET Eingänge bezeichnet werden, sind über in ihren Verbindungsleitungen VL1, VL2 befindliche Vorwiderstände VW1, VW2 und denselben zugeordnete Leuchtdioden LD1, LD2 gemeinsam am positiven Pol (+) der Spannungsversorgung angeschlossen, wobei von den im sichtbaren Wellenspektrum arbeitenden Leuchtdioden vorzugsweise die eine Leuchtdiode LD1 Lichtstrahlen im roten Wellenlängenbereich und die andere Leuchtdiode LD2 Lichtstrahlen im grünen Wellenlängenbereich emittiert.

An den beiden Eingängen L1, L0 des Schaltbausteins SB bzw. an die denselben zugeordneten Verbindungsleitungen VL1, VL2 ist dann die Schaltvorrichtung SV mit den beiden tastend zu betätigenden Schaltelementen SV1, SV2 angeschlossen. Damit wird erreicht, daß durch die Betätigung des Schaltelementes SV1 am Ausgang A des Schaltbausteins SB der Zustand "1" hervorgerufen wird, während bei Betätigung des Schaltelementes SV2 am Ausgang A der Zustand "0" generiert wird.
Der jeweils eingenommene Zustand wird dann durch die zugehörige Leuchtdiode kenntlich gemacht.

Um den an dem Signal-Ausgang A vorhandenen und damit auch dem zugeordneten Systemteil zugehörigen Funktionszustand bis zu einer durch eine erneute Betätigung der Schaltvorrichtung SV erfolgenden Umschaltung zu erhalten, ist - wie aus Fig. 3 hervorgeht - der insbesondere als ASIC ausgeführte elektronische Schaltbaustein SB mit dem vorteilhafterweise aus drei EEPROM-Zellen gebildeten, nicht flüchtigen Flip/Flop F/F versehen. Diese drei EEPROM-Zellen werden über ein Ansteuerorgan AO durch eine mit den Schaltelementen SV1, SV2 verbundene Steuertogik SL in jeweils den einen ihrer beiden möglichen Zustände versetzt. Eine den drei EEPROM-Zellen nachgeordnete Auswertstufe AS erfaßt dabei über eine Prüfkomponente PK, ob alle Zellen übereinstimmend sich in demselben Zustand befinden. Ist dies der Fall, so wird über die Steuerlogik SL der Signal-Ausgang A durch entsprechende Beeinflussung eines zugeordneten elektronischen Schaltgliedes SG auf das dafür festgelegte Signalpotential gebracht.
Weiterhin ist den EEPROM-Zellen eine Wahrscheinlichkeitskomponente WK zugeordnet, durch die eine Mehrheitsentscheidung getroffen wird. Diese ist für den Fall relevant, wenn bei der Zustandsveränderung der EEPROM-Zellen eine Störung aufgetreten ist, wobei dann als wahrscheinlich richtig der von der Mehrzahl der Zellen d.h. von zwei Zellen eingenommene Zustand angesehen wird. Die Wahrscheinlichkeitskomponente WK beeinflußt dabei direkt das dem Signal-Ausgang A zugeordnete Schaltglied SG.

## Patentansprüche

1. Elektrische Schaltungsanordnung für ein an einer Spannungsversorgung (U) liegendes, durch zumindest eine Steuerstufe (ST) zu beeinflussendes elektrisches System (S), wobei jeder Steuerstufe (ST) eine manuell zu bedienende, ein tastend zu betätigendes Schaltelement (SV1 ,SV2) aufweisende Schaltvorrichtung (SV) zugeordnet ist, über die das System (S) in seiner Funktion manipulierbar ist, wobei jede Steuerstufe (ST) einen elektronischen Schaltbaustein (SB) aufweist, der mit einem den Schaltzustand der jeweils zugehörigen Schaltvorrichtung speichernden, aus EEPROM-Zellen gebildeten, nicht flüchtigen Flip/Flop (F/F) versehen ist, **dadurch gekennzeichnet, daß** jede der jeweils nur einen Signalausgang (A) aufweisenden Steuerstufen (ST) mit demselben über eine zugehörige elektrische Anschlußleitung (AL) an dem in einem Kraftfahrzeug vorhandenen, mit dem Bordnetz desselben verbundenen System (S) angeschlossen ist, daß an jedem Signalausgang (A) ein mit jeder Betätigung des jeweiligen Schaltelementes (SV1,SV2) zwischen zwei Zuständen sich veränderndes Signal ansteht, durch das ein der jeweiligen Schaltvorrichtung (SV) zugehöriger Teil des Systems (S) zwischen zwei Funktionzuständen umschaltbar ist und daß der jeweilige Funktionszustand über das dem Schaltbaustein (SB) zugehörige Flip/Flop (F/F) bis zu der erst durch erneute Betätigung der Schaltvorrichtung (SV) erfolgenden Umschaltung auch bei Unterbrechung der Versorgungsspannung (U) erhalten bleibt.

2. Elektrische Schaltungsanordnung nach Anspruch 1, **dadurch gekennzeichnet, daß** der als ASIC ausgeführte elektronische Schaltbaustein (SB) mit relativ wenigen, das Flip/Flop (F/F) bildenden EEPROM-Zellen versehen ist.

3. Elektrische Schaltungsanordnung nach Anspruch 2, **dadurch gekennzeichnet, daß** das Flip/Flop (F/F) vorzugsweise aus einer ungeraden Anzahl von insbesondere drei EEPROM-Zellen besteht.

4. Elektrische Schaltungsanordnung nach einem der Ansprüche 1 bis 3, **dadurch gekennzeichnet, daß** der elektronische Schaltbaustein (SB) mit einer den jeweiligen Zustand der einzelnen das Flip/Flop bildenden EEPROM-Zelle abfragenden Auswertstufe (AS) versehen ist.

5. Elektrische Schaltungsanordnung nach Anspruch 4, **dadurch gekennzeichnet, daß** die Auswertstufe (AS) eine einerseits die Zustände sämtlicher EEPROM-Zellen (E2Z) feststellende und bei Übereinstimmung derselben eine Steuersogik (SL) entsprechend beeinflussende Prüfkomponente (PK) und andererseits eine bei Nichtübereinstimmung derselben eine Mehrheitsentscheidung treffende, die Steuerlogik ebenfalls entsprechend beeinflussende Wahrscheinlichkeitskomponente (WK) aufweist.

6. Elektrische Schaltungsanordnung nach einem der Ansprüche 1 bis 6, **dadurch gekennzeichnet, daß** an den beiden mit dem positiven Pol (+) der Spannungsversorgung (U) des Bordnetzes verbundenen Eingängen (L1 ,L0) des Schaltbausteins (SB) zwei der Schaltvorrichtung (SV) zugehörige, tastend zu betätigende Schaltelemente (SV1,SV2) jeweils einerseits angeschlossen sind, die jeweils andererseits mit dem auf Masse liegenden negativen Pol (-) der Spannungsversorgung verbunden sind, wobei mit ihrer Aktivierung das eine Schaltelement (SV1) den Zustand "0" und das andere Schaltelement den Zustand "1" am Ausgang (OUT) des Schaltbausteins (SB) und damit auch am Ausgang (A) der Steuerstufe (ST) hervorruft.

7. Elektrische Schaltungsanordnung nach Anspruch 6, **dadurch gekennzeichnet, daß** in die beiden zwischen den Eingängen (L1,L0) des Schaltbausteins (SB) und dem positiven Pol (+) der Spannungsversorgung (U) liegenden Verbindungsleitungen (VL1,VL2) jeweils eine Leuchtdiode (LD1,LD2) über jeweils einen Vorwiderstand (VW1,VW2) eingefügt ist.

8. Elektrische Schaltungsanordnung nach Anspruch 7, **dadurch gekennzeichnet, daß** die beiden Leuchtdioden (LD1,LD2) sichtbare Strahlen mit unterschiedlicher Wellenlänge abgeben.

9. Elektrische Schaltungsanordnung nach Anspruch 8, **dadurch gekennzeichnet, daß** eine der beiden Leuchtdioden (LD1) Strahlen im roten Wellenlängenbereich und die andere Leuchtdiode (LD2) Strahlen im grünen Wellenlängenbereich abgibt.

10. Elektrische Schaltungsanordnung nach einem der Ansprüche 1 bis 9, **dadurch gekennzeichnet, daß** der positive Pol (+) der Spannungsversorgung mit dem externen Versorgungseingang (Vdd) des Schaltbausteins (SB) über einen im Überspannungsfall die umgesetzte Verlustleistung limitierenden Begrenzungswiderstand (BW) verbunden ist.

11. Elektrische Schaltungsanordnung nach einem der Ansprüche 1 bis 10, **dadurch gekennzeichnet, daß** der externe Versorgungseingang (Vdd) des Schaltbausteins (SB) über eine integrierte, als Verpolungsschutz dienende Diode (D) mit dem zugeordneten internen Versorgungseingang (Vdd*) verbunden ist.

12. Elektrische Schaltungsanordnung nach Anspruch 11, **dadurch gekennzeichnet, daß** die Arbeitsspannung durch einen einerseits dem internen Versorgungseingang (Vc) und andererseits an dem mit Masse verbundenen Masseanschluß (GND) angeschlossenen Stützkondensator (C1) stabilisiert ist.

## Claims

1. Electrical circuit arrangement for an electrical system (S) which is attached to a voltage supply (U) and is to be influenced by at least one control stage (ST), in which a manually actuated operating device (SV) comprising a key-actuated switch element (SV1, SV2) is assigned to each control stage (ST) by means of which the system (S) can be manipulated in its function, whereby each control stage (ST) comprises an electronic switch module (SB) which is provided with a non-volatile flip-flop (F/F) made up of EEPROM cells which stores the circuit state of the respectively relevant operating device, **characterized by** the fact that each of the control stages (ST) consisting respectively of only one signal output (A) is connected to the same by means of an appurtaining electrical connecting line (AL) to the system (S) installed in an automobile which is linked to the vehicle electrical system of the same, that a signal is applied at each signal output (A) upon each actuation of the respective switch element (SV1, SV2) which changes between two states and as a result of which a part of the system (S) associated with the respective operating device (SV) can be changed over between two function states, and that even if the supply voltage (U) is interrupted the respective function state is sustained by way of the flip-flop (F/F) associating with the switch module (SB) until the changeover is effected by again actuating the operating device (SV).

2. Electrical circuit arrangement according to Claim 1, **characterized by** the **fact** that the electronic switch module (SB) designed as an ASIC is provided with a relatively small number of EEPROM cells which constitute the flip-flop (F/F).

3. Electrical circuit arrangement according to Claim 2, **characterized by the fact** that the flip-flop (F/F) preferably comprises an uneven number of, especially three, EEPROM cells.

4. Electrical circuit arrangement according to any of Claims 1 to 3, **characterized by the fact** that the electronic switch module (SB) is provided with an evaluation stage (AS) which queries the respective state of the individual EEPROM cells constituting the flip-flop (F/F).

5. Electrical circuit arrangement according to Claim 4, **characterized by** the fact that the evaluation stage (AS) comprises a test component (PK) on the one hand which determines the states of all EEPROM cells (E2Z) and upon conformance of the same influences a control logic circuit (SL) accordingly, and comprises a probability component (WK) on the other hand which, upon non-conformance of the same, makes a voter-basis decision and likewise influences the control logic circuit (SL) accordingly.

6. Electrical circuit arrangement according to any of Claims 1 to 6, **characterized by** the fact that two key-actuated switch elements (SV1, SV2) pertaining to the operating device (SV) are connected on the one hand to the two inputs (L1, L0) attached to the positive pole (+) of the voltage supply (U) of the vehicle network and on the other hand to the negative pole (-) to ground of the voltage supply, whereby upon activation the one switch element (SV1) invokes the "0" state and the other switch element the "1" state at the output (OUT) of the switch module (SB) and consequently at the output (A) of the control stage (ST).

7. Electrical circuit arrangement according to Claim 6, **characterized by** the **fact** that a light-emitting diode (LD1, LD2) is inserted by way of a respective series resistor into each of the two connecting lines (VL1, VL2) lying between the inputs (L1, L0) of the switch module (SB) and the positive pole (+) of the voltage supply (U).

8. Electrical circuit arrangement according to Claim 7, **characterized by** the fact that the two light-emitting diodes (LD1, LD2) emit visible rays of different wavelengths.

9. Electrical circuit arrangement according to Claim 8, **characterized by the fact** that one of the two light-emitting diodes (LD1) emits rays in the red wavelength range and the other light-emitting diode (LD2) emits rays in the green wavelength range.

10. Electrical circuit arrangement according to any of Claims 1 to 9, **characterized by the fact** that the positive pole (+) of the voltage supply is connected to the external power supply input (Vdd) of the switch module (SB) by means of a limiting resistor (BW) which limits the transferred power loss.

11. Electrical circuit arrangement according to any of Claims 1 to 10, **characterized by the fact** that the external power supply input (Vdd) of the switch module (SB) is connected to the corresponding internal power supply input (Vdd*) by means of an integrated diode (D) which serves as a reverse voltage protection.

12. Electrical circuit arrangement according to Claim 11, **characterized by** the fact that the operating voltage is stabilized by a backup capacitor (C1) which is connected on the one hand to the internal power supply input (Vc) and on the other hand to the ground terminal (GND) to ground.

## Revendications

1. Circuit de commutation pour un système électrique (S) relié à une alimentation en tension (U) et soumis à l'influence d'au moins un étage de commande (ST), un dispositif de commutation (SV) à commande manuelle, présentant un élément de commutation actionné à tâtons (SV1, SV2) étant affecté à chacun des étages de commutation (ST), dispositif de commutation (SV) par l'intermédiaire duquel le fonctionnement du système (S) peut être manipulé, chaque étage de commande (ST) présentant un module de commutation électronique (SB) qui est pourvu d'un flip / flop (F/F) non volatile, composé de cellules EEPROM, lequel mémorise l'état de commutation du dispositif de commutation respectif, **caractérisé en ce que** chacun des étages de commande (ST), qui ne présentent chacun qu'une sortie de signaux (A), est raccordé, par celle-ci, au système (S), installé dans un véhicule automobile et branché sur le réseau de bord de celui-ci, par l'intermédiaire d'un conduite de connexion électrique, afférente (AL), qu'un signal, qui varie entre deux états, à chaque actionnement de l'élément de commutation respectif (SV1, V2), se présente à chaque sortie de signal, signal par l'intermédiaire duquel une partie du système (S), affectée au dispositif de commutation (SV) respectif, peut être commuté de l'un des deux états de fonctionnement à l'autre, et que, même en cas d'interruption de l'alimentation en tension (U), l'état de fonctionnement, ainsi commuté, demeure conservé, à l'aide du flip / flop (F/F) coordonné au module (SB), jusqu'à la commutation suivante qui ne s'effectue qu'à la suite d'un nouvel actionnement du dispositif de commutation (SV).

2. Circuit de commutation électrique selon la revendication 1, **caractérisé en ce que** le module de commutation électronique (SB), conçu en tant qu'ASIC, est pourvu de relativement peu de cellules EEPROM qui forment le flip / flop (F/F).

3. Circuit de commutation électrique selon la revendication 2, **caractérisé en ce que** le flip / flop (F/F) consiste préférentiellement en un nombre impair de cellules EEPROM, notamment de trois.

4. Circuit de commutation électrique selon. l'une des revendication 1 à 3, **caractérisé en ce que le** module de commutation électronique (SB) est pourvu d'un étage d'estimation (AS) qui interroge l'état respectif de chacune des cellules EEPROM qui forment le flip / flop.

5. Circuit de commutation électrique selon la revendication 4, **caractérisé en ce que** l'étage d'estimation (AS) présente, d'une part, un composant de contrôle (PK) qui constate les états de toutes les cellules EEPROM (E2Z) et influence une logique de contrôle (SL) en cas de concordance de celles-ci, et, d'autre part, un composant de probabilité qui, en cas de non concordance de celles-ci, prend une décision majoritaire et influence également de façon adéquate la logique de contrôle.

6. Circuit de commutation électrique selon l'une des revendication 1 à 5, **caractérisé en ce que** deux éléments de commutation (SV1, SV2), qui affèrent au dispositif de commutation (SV) et sont actionner à tâtons, sont, d'une part, raccordés respectivement aux deux entrées (L1, L0) du module de commutation (SB) reliées au pôle positif (+) de l'alimentation en tension (U) du réseau de bord, et, d'autre part, reliés respectivement au pôle négatif (-) mis à la masse, l'un des éléments de commutation (SV1) générant l'état « 0 » et l'autre élément de commutation (SV2), l'état « 1 », à la sortie (OUT) du module de commutation (SB) et donc également à la sortie (A) de l'étage de commande (ST) lors de leur activation.

7. Circuit de commutation électrique selon la revendication 6, **caractérisé en ce que,** dans chacune des deux conduites de connexion (VL1, VL2), situées entre les entrées (L1, L0) du module de commutation (SB) et le pôle positif (+) de l'alimentation en tension (U), une diode électroluminescente (LD1, LD2) est insérée par l'intermédiaire d'une résistance additionnelle (VW1, VW2).

8. Circuit de commutation électrique selon la revendication 7, **caractérisé en ce que les** deux diodes électroluminescentes (LD1, LD2) émettent des rayons visibles de longueurs d'ondes différentes.

9. Circuit de commutation électrique selon la revendication 8, **caractérisé en ce que** l'une des deux diodes électroluminescentes (LD1) émet des rayons dans la gamme d'ondes rouge et l'autre diode électroluminescentes (LD2) des rayons dans la gamme d'ondes verte.

10. Circuit de commutation électrique selon l'une des revendication 1 à 9, **caractérisé en ce que** le pôle positif (+) de l'alimentation en tension est relié à l'entrée d'alimentation externe (Vdd) du module de commutation (SB) par l'intermédiaire d'une résistance de limitation (BW) qui limite la dissipation de puissance en cas de surtension.

11. Circuit de commutation électrique selon l'une des revendication 1 à 10, **caractérisé en ce que** l'entrée d'alimentation externe (Vdd) du module de commutation (SB) est reliée à l'entrée d'alimentation interne (Vdd*) afférente, par l'intermédiaire d'une diode (D) intégrée qui assure l'irréversibilité de la polarité.

12. Circuit de commutation électrique selon la revendication 11, **caractérisé en ce que** la tension de service est stabilisée par un condensateur support (C1) qui est raccordé, d'une part, à l'entrée d'alimentation interne (Vc) et, d'autre part, à la connexion à la masse (GND).
